# EUROPÄISCHE PATENTSCHRIFT

(11) **EP 1 240 655 B1**
(45) Veröffentlichungstag und Bekanntmachung des Hinweises auf die Patenterteilung: **16.08.2006**
(21) Anmeldenummer: 00991110.8
(22) Anmeldetag: 20.12.2000
(51) Int. Cl.: H01H 23/28, H01H 3/50

(54) **ELEKTRISCHER SCHALTER**
ELECTRIC SWITCH
COMMUTATEUR ELECTRIQUE

(30) Priorität: 23.12.1999 DE 19962592
(43) Veröffentlichungstag der Anmeldung: 18.09.2002
(73) Patentinhaber: Marquardt GmbH, 78604 Rietheim-Weilheim (DE)
(72) Erfinder: MÜLLER, Heinrich, 78532 Tuttlingen (DE)
(74) Vertreter: Otten, Herbert
(86) Internationale Anmeldenummer: PCT/DE2000/004566
(87) Internationale Veröffentlichungsnummer: WO 2001/048772

(56) Entgegenhaltungen:
- FR-A- 2 325 169
- US-A- 3 103 570
- US-A- 3 519 775
- US-A- 4 029 925
- US-A- 4 037 068

## Beschreibung

Die Erfindung betrifft einen elektrischen Schalter nach dem Oberbegriff des Patentanspruchs 1.

Derartige elektrische Schalter können als Bedienschalter für ein Kraftfahrzeug Verwendung finden. Beispielsweise kann es sich um einen elektrischen Schalter für eine Kraftfahrzeug-Innenleuchte handeln.

Ein solcher aus der DE 42 38 676 A1 bekannter elektrischer Schalter besitzt ein Gehäuse, das ein Kontaktsystem aufnimmt. Am Gehäuse ist ein manuell zwischen einer Ausgangsstellung und wenigstens einer Betätigungsstellung bewegbares Betätigungsorgan angeordnet, wobei das Betätigungsorgan in der Betätigungsstellung schaltend auf das Kontaktsystem einwirkt. Der Schalter besitzt weiter Rastmittel, die aus einer im Gehäuse oder an der Gehäusewand befindlichen Rastkurve sowie ein mit der Rastkurve zusammenwirkendes, am Betätigungsorgan angeordnetes elastisches Rastelement bestehen. Die Rastmittel üben eine Rastkraft auf das Betätigungsorgan bei dessen Bewegung und/oder in der Ausgangs- sowie Betätigungsstellung aus. Dadurch wird das Betätigungsorgan in der Ausgangs- bzw. Betätigungsstellung festgehalten und/oder die zum Betätigen des Betätigungsorgans erforderliche Betätigungskraft weist einen bestimmten Verlauf auf.

Weiter ist aus der US-A-3 519 775 ein Wippschalter bekannt, der beispielsweise als Fensterheberschalter für ein Kraftfahrzeug verwendet wird. Dieser Wippschalter besitzt ein Gehäuse, ein als Wippe ausgestaltetes Betätigungsorgan und ein Kontaktsystem. Seitlich an der Wippe befinden sich Rastlöcher, die als Rastkurve dienen. Ein blattfederartiges Metallstanzteil mit einem Rastelement ist derart im Gehäuse angeordnet, daß das Rastelement mit den Rastlöchern zur Rastung der Wippe zusammenwirkt.

Es hat sich bei solchen Schaltern herausgestellt, daß eine hohe Geräuschentwicklung beim Bewegen des Betätigungsorgans auftritt. Dabei kann das Gehäuse als eine Art von Resonanzkörper diese Schaltgeräusche noch verstärken. In manchen Fällen wird das Betätigungsgefühl bei der bekannten Rastung von Benutzern als unbefriedigend empfunden. Schließlich besteht das in der DE 42 38 676 A1 lediglich schematisch gezeigte Rastelement im allgemeinen aus einer Federhülse mit mehreren Einzelteilen, woraus eine aufwendige Montage für das Rastmittel resultiert.

Der Erfindung liegt ausgehend von der US-A-3 519 775 die Aufgabe zugrunde, den Schalter derart weiterzuentwickeln, daß dessen Geräuschentwicklung beim Betätigen verringert ist. Insbesondere soll auch eine Verbesserung der Ergonomie für das Betätigungsgefühl des Benutzers erzielt werden.

Diese Aufgabe wird bei einem gattungsgemäßen Schalter durch die kennzeichnenden Merkmale des Anspruchs 1 gelöst.

Beim erfindungsgemäßen Schalter ist die Rastkurve am Betätigungsorgan angeordnet. Das Rastelement ist als im Gehäuse des Schalters befestigte Blattfeder ausgebildet. Wenigstens Teile der Rastkurve sind mit einem Dämpfungselement versehen, so daß die Bewegung des Rastelementes in die Ausgangs- und/oder Betätigungsstellung gedämpft ist. Weitere Ausgestaltungen der Erfindung sind Gegenstand der Unteransprüche.

Der Schalter kann als Wippschalter mit einem aus einer Wippe bestehenden Betätigungsorgan ausgebildet sein, wobei die Wippe an der Oberseite des Gehäuses drehbar gelagert ist. Bevorzugterweise weist das Betätigungsorgan drei Raststellungen auf. Insbesondere ist bei einer Wippe als Betätigungsorgan die Mittelstellung als die eine Raststellung, und zwar als Ausgangsstellung ausgebildet. Bei den beiden die weiteren Raststellungen darstellenden Betätigungsstellungen handelt es sich um die jeweils alternativ von der Mittelstellung ausgehende linke und rechte Betätigungsstellung.

Das Betätigungsorgan, insbesondere die Wippe, kann in etwa rechteckförmig mit zwei Längs- und zwei Querseiten ausgestaltet sein. Die Rastkurve ist dann einer Querseite des Betätigungsorgans zugeordnet. Die Blattfeder kann ebenfalls der Querseite des Betätigungsorgans zugeordnet sein. Zweckmäßigerweise ist die Blattfeder mit einem Ende im Gehäuse befestigt. Beispielsweise bietet sich zur Befestigung eine Aufnahme im Sockel des Gehäuses an. Das andere Ende der Blattfeder kann dann auskragend ausgestaltet sein, wobei insbesondere eine in etwa V-förmige Nase am auskragenden Teil der Blattfeder mit der Rastkurve zusammenwirkt.

In weiterer Ausgestaltung besitzt die Blattfeder zwei auskragende Federelemente. Das eine Ende der beiden Federelemente geht von einem gemeinsamen, im Gehäuse eingespannten Befestigungsteil ab. Das andere, auskragende Ende der beiden Federelemente wirkt mit jeweils einem von zwei nebeneinanderliegenden, symmetrisch ausgestalteten Abschnitten der Rastkurve zusammen. Eine derart ausgestaltete Blattfeder ist beispielsweise als Stanz-Biege-Teil hergestellt.

In einer Weiterbildung weist das Betätigungsorgan einen Einsatz auf, der zweckmäßigerweise an der dem Gehäuse zugewandten Seite des Betätigungsorgans befindlich ist. Der Einsatz kann wiederum mittels Rast- und/oder Schnappverbindungen, beispielsweise anclipsbar, an dem Betätigungsorgan befestigbar sein. Es bietet sich dann an, die Rastkurve an dem im Betätigungsorgan befindlichen Einsatz anzuordnen.

Bei einer weiteren Ausbildung kann das Dämpfungselement aus einem elastischen Werkstoff, beispielsweise aus Gummi, aus Kautschuk, aus einem thermoplastischen Elastomer o. dgl. bestehen. Besonders bevorzugt als Material für das Dämpfungselement ist ein EPDM-Kautschuk. Das Dämpfungselement selbst kann aus einem oder auch mehreren Stanzteilen bestehen, wobei die Stanzteile beispielsweise in die Rastkurve eingelegt, eingeklebt oder eingeschweißt sind. Im Hinblick auf eine einfache und kostengünstige Herstellung ist auch besonders vorteilhaft, wenn die Rastkurve am Betätigungsorgan und/oder am Einsatz und das Dämpfungselement in der Art eines Zwei-Komponenten-Teils hergestellt sind, wobei die Rastkurve aus einem harten und das Dämpfungselement aus einem weichen Kunststoff bestehen.

Die mit der Erfindung erzielten Vorteile bestehen insbesondere darin, daß durch die Entkopplung der Rastung vom Gehäuse des Schalters lediglich eine geringe Geräuschentwicklung beim Betätigen des Schalters auftritt. Diese Geräuschentwicklung wird noch weiter durch Einlegen von Dämpfungselementen in die Rastkurve reduziert. Indem die Rastkurve nunmehr an einem Seitenteil des Betätigungsorgans angeordnet ist, steht die gesamte Seite für die Dämpfung zur Verfügung. Dadurch läßt sich auf einfache Weise die Rastung für ein mehrere Betätigungsstellungen besitzendes Betätigungsorgan dämpfen. Beispielsweise kann es sich bei einem solchen Schalter um einen Wippschalter handeln, dessen Betätigungsorgan als Wippe mit einer linken Betätigungsstellung, einer Mittelstellung und einer rechten Betätigungsstellung ausgestaltet ist. Bei einem solchen Wippschalter kann sogar eine Dämpfung der Mittelstellung vorgenommen sein, wo herkömmlicherweise bisher keine Dämpfung möglich war.

Der erfindungsgemäße Schalter weist eine Leerhubreduzierung sowie eine gedämpfte Betätigungscharakteristik auf. Dadurch ergibt sich ein verbessertes, besonders ergonomisches Betätigungsgefühl für den Benutzer. Folglich besitzt der Schalter eine verbesserte Haptik.

Als Rastelement wird eine Blattfeder verwendet. Es handelt sich dabei um ein einziges Teil, das auf einfache Weise, beispielsweise als Stanz-Biege-Teil, kostengünstig herstellbar ist. Zudem ist die Montage vereinfacht. Die Dämpfungselemente für die Rastkurve können ebenfalls aus Stanzteilen bestehen. Insoweit ist der erfindungsgemäße Schalter auch kostengünstiger.

Ein Ausführungsbeispiel der Erfindung mit verschiedenen Weiterbildungen und Ausgestaltungen ist in den Zeichnungen dargestellt und wird im folgenden näher beschrieben. Es zeigen
- Fig. 1: einen Schnitt durch einen elektrischen Schalter, wobei das Betätigungsorgan in der Ausgangsstellung befindlich ist,
- Fig. 2: einen Schnitt wie in Fig. 1, wobei das Betätigungsorgan in einer Zwischenstellung zwischen der Ausgangs- und der Betätigungsstellung befindlich ist,
- Fig. 3: einen Schnitt wie in Fig. 1, wobei das Betätigungsorgan in der Betätigungsstellung befindlich ist,
- Fig. 4: einen Schnitt entlang der Linie 4-4 in Fig. 1, und
- Fig. 5: Einzelteile des Schalters in einer Explosionsdarstellung.

In Fig. 1 ist elektrischer Schalter 1 zu sehen, der insbesondere als Bedienschalter für ein Kraftfahrzeug Verwendung findet. Im vorliegenden Ausführungsbeispiel handelt es sich um einen Schalter für eine Kraftfahrzeug-Innenleuchte.

Der Schalter 1 besitzt ein Gehäuse 2, in dem ein in Fig. 4 gezeigtes Kontaktsystem 3 aufgenommen ist. An der Oberseite des Gehäuses 2 ist ein bewegbares Betätigungsorgan 4 angeordnet. Das Betätigungsorgan 4 ist aus einer Ausgangsstellung manuell in wenigstens eine Betätigungsstellung bewegbar. In der Betätigungsstellung wirkt das Betätigungsorgan 4 schaltend auf das Kontaktsystem 3 ein. Zur Festlegung der Ausgangs- und/oder der Betätigungsstellung des Betätigungsorgans 4 sowie zum Festhalten des Betätigungsorgans 4 in der Ausgangs- und/oder Betätigungsstellung weist der Schalter 1 Rastmittel auf, wobei die Rastmittel eine Rastkraft auf das Betätigungsorgan 4 bei dessen Bewegung und/oder in der Ausgangs- sowie Betätigungsstellung ausüben.

Die Rastmittel bestehen aus einer Rastkurve 5 und einem damit zusammenwirkenden elastischen Rastelement 6. Die Rastkurve 5 ist am Betätigungsorgan 4 angeordnet. Das eine Federelastizität aufweisende Rastelement 6 ist als Blattfeder 8 ausgebildet. Die Blattfeder 8 ist wiederum im Gehäuse 2 befestigt. Aufgrund dieser Ausgestaltung sind die Rastmittel weitgehend vom Gehäuse 2 entkoppelt, insbesondere sind die Rastmittel akustisch entkoppelt.

In einer weiteren Ausgestaltung gemäß Fig. 1 ist der Schalter 1 als Wippschalter ausgebildet, wobei das Betätigungsorgan 4 aus einer Wippe besteht. Die Wippe ist an der Oberseite des Gehäuses 2 an Lagerstellen 7, die in Fig. 2 angedeutet sind, drehbar gelagert. Das Betätigungsorgan 4 und zwar die Wippe ist in etwa rechteckförmig mit zwei Längs- und zwei Querseiten ausgestaltet, wie man anhand der Fig. 4 erkennen kann, wobei die Rastkurve 5 einer Querseite des Betätigungsorgans 4 zugeordnet ist.

Das als Wippe ausgebildete Betätigungsorgan 4 kann drei Raststellungen aufweisen, wie auch näher aus den Figuren 1 und 3 hervorgeht. Die Wippe besitzt zum einen als Ausgangsstellung eine Mittelstellung, die die eine Raststellung darstellt und in Fig. 1 gezeigt ist. In der Mittelstellung liegt das Rastelement 6 in der Raststellung am mittleren Teil der Rastkurve 5 an. Von der Mittelstellung ausgehend ist durch manuelle Einwirkung auf den rechten Teil der Wippe über eine in Fig. 2 gezeigte Zwischenstellung eine erste rechte Betätigungsstellung erreichbar, die eine der weiteren Raststellungen darstellt und in Fig. 3 näher zu sehen ist. In der rechten Betätigungsstellung liegt das Rastelement 6 dann in der Raststellung am oberen Teil der Rastkurve 5 an. Alternativ ist von der Mittelstellung ausgehend eine zweite linke Betätigungsstellung durch manuelle Einwirkung auf den linken Teil der Wippe zu erreichen, die im wesentlichen spiegelssymmetrisch zu der in Fig. 3 gezeigten Betätigungsstellung ist. In der linken Betätigungsstellung liegt das Rastelement 6 in der Raststellung am unteren Teil der Rastkurve 5 an, was jedoch nicht weiter gezeigt ist. Bis zum Erreichen der Zwischenstellung nach Fig. 2 steigt die Betätigungskraft, die der Benutzer auf die Wippe ausübt, in der Art eines Druckpunktes an, womit die Rastmittel gleichzeitig für die Druckpunkterzeugung dienen. Für den Fall einer Wippe mit einer linken und einer rechten Betätigungsstellung besitzt der Schalter 1 dann zwei Kontaktssysteme 3, 3', wie anhand von Fig. 4 zu sehen ist, wobei das Kontaktsystem 3 in der rechten Betätigungsstellung und das Kontaktsystem 3' in der linken Betätigungsstellung eingeschaltet sind.

In einer Weiterbildung ist die Blattfeder 8 der einen Querseite des Betätigungsorgans 4 zugeordnet, wie anhand von Fig. 4 zu erkennen ist. Weiter ist die Blattfeder 8 mit einem Ende im Gehäuse 2 befestigt, was näher aus Fig. 1 hervorgeht. Zur Befestigung dient eine Aufnahme 9 im Sockel 10 des Gehäuses 2. Das andere Ende der Blattfeder 8 ist von der Aufnahme 9 ausgehend auskragend ausgestaltet und besitzt eine in etwa V-förmige Nase 11. Die Nase 11 wirkt mit der Rastkurve 5 zur Erzeugung der Rastkraft zusammen. Zur Erzeugung eines Druckpunktes in der in Fig. 2 gezeigten Zwischenstellung zwischen der Ausgangs- und der Betätigungsstellung besitzt die Rastkurve 5 eine Erhebung 16.

Es kann sich besonders bei einem drei Stellungen, nämlich eine Mittelstellung und eine linke sowie rechte Betätigungsstellung, besitzenden Wippschalter anbieten, daß die Blattfeder zwei auskragende Federelemente 8, 8' besitzt, wie in Fig. 4 näher zu sehen ist. Das eine Ende der beiden Federelemente 8, 8' geht von einem gemeinsamen, im Sockel 10 des Gehäuses 2 eingespannten Befestigungsteil 12 ab. Das andere, auskragende Ende der beiden Federelemente 8, 8' wirkt mit jeweils einem von zwei nebeneinanderliegenden, symmetrisch ausgestalteten Abschnitten 5, 5' der Rastkurve zusammen. Zweckmäßigerweise besteht die Blattfeder 8, 8' aus einem Stanz-Biege-Teil.

Wie weiter in Fig. 1 gezeigt ist, kann das Betätigungsorgan 4 einen Einsatz 13 aufweisen, wobei der Einsatz 13 an der dem Gehäuse 2 zugewandten Seite des Betätigungsorgans 4 befindlich ist. Der Einsatz 13, die Blattfeder 8 sowie das Gehäuse 2 sind als Einzelteile auch näher in Fig. 5 zu sehen. Zweckmäßigerweise ist der Einsatz 13 mittels in Fig. 1 gezeigter Rast- und/oder Schnappverbindungen 14 an dem Betätigungsorgan 4 befestigbar. Beispielsweise wird hierzu der Einsatz 13 am Betätigungsorgan 4 angeclipst. Die Rastkurve 5 ist bei dieser Ausgestaltung an dem im Betätigungsorgan 4 befindlichen Einsatz 13 angeordnet, was besonders gut anhand der Fig. 5 zu erkennen ist.

Zur Geräuschreduzierung bei Bewegung des Betätigungsorgans 4 zwischen der Ausgangs- und der Betätigungsstellung kann die Bewegung des Rastelementes 6 in die jeweilige Raststellung gedämpft sein. Hierfür sind wenigstens Teile der Rastkurve 5 mit einem Dämpfungselement 15 versehen, was beispielsweise aus Fig. 5 näher hervorgeht. Das Dämpfungselement 15 besteht aus einem elastischen Werkstoff. Beispielsweise kann es sich bei dem Werkstoff um Gummi, um Kautschuk, um ein thermoplastisches Elastomer o. dgl. handeln. Insbesondere ist bevorzugt, daß das Dämpfungselement 15 aus einem EPDM-Kautschuk besteht.

Das Dämpfungselement 15 kann als ein oder auch mehrere Stanzteile ausgebildet sein, wobei diese in die Rastkurve 5 eingelegt, eingeklebt, eingeschweißt oder in sonstiger Art und Weise befestigt sind. Es kann sich jedoch auch anbieten, daß die Rastkurve 5 am Betätigungsorgan 4 und/oder am Einsatz 13 und das Dämpfungselement 15 in der Art eines Zwei-Komponenten-Teils in einem Spritzgießvorgang hergestellt sind. In letzterem Fall besteht die Rastkurve 5 aus einem harten Kunststoff, nämlich aus einem Thermoplasten, und das Dämpfungselement 15 aus einem weichen Kunststoff, beispielsweise aus einem thermoplastischen Elastomer.

Die Erfindung ist nicht auf das beschriebene und dargestellte Ausführungsbeispiel beschränkt. Sie umfaßt vielmehr auch alle fachmännischen Weiterbildungen im Rahmen des Erfindungsgedankens. So kann ein solcher Schalter nicht nur in Kraftfahrzeugen eingesetzt werden, sondern auch in Haushaltsgeräten, Elektrowerkzeugen o. dgl. Verwendung finden.

### Bezugszeichen-Liste:

- 1:: elektrischer Schalter
- 2:: Gehäuse
- 3,3':: Kontaktsystem
- 4:: Betätigungsorgan
- 5,5':: Rastkurve / Abschnitt der Rastkurve
- 6:: Rastelement
- 7:: Lagerstelle
- 8,8':: Blattfeder / Federelement
- 9:: Aufnahme
- 10:: Sockel (von Gehäuse)
- 11:: (V-förmige) Nase
- 12:: Befestigungsteil (von Blattfeder)
- 13:: Einsatz
- 14:: Rast- / Schnappverbindung
- 15:: Dämpfungselement
- 16:: Erhebung

## Patentansprüche

1. Elektrischer Schalter, insbesondere für ein Kraftfahrzeug, wie Schalter für eine Kraftfahrzeug-Innenleuchte, mit einem Gehäuse (2), mit einem im Gehäuse (2) befindlichen Kontaktsystem (3), mit einem zwischen einer Ausgangsstellung und wenigstens einer Betätigungsstellung bewegbaren, am Gehäuse (2) angeordneten Betätigungsorgan (4), wobei das Betätigungsorgan (4) in der Betätigungsstellung schaltend auf das Kontaktsystem (3) einwirkt, und mit aus einer Rastkurve (5) und einem damit zusammenwirkenden elastischen Rastelement (6) bestehenden Rastmitteln, wobei die Rastkurve (5) am Betätigungsorgan (4) angeordnet ist, wobei das Rastelement (6) als im Gehäuse (2) befestigte Blattfeder (8) ausgebildet ist, und wobei die Rastmittel eine Rastkraft auf das Betätigungsorgan (4) bei dessen Bewegung und/oder in der Ausgangs- sowie Betätigungsstellung ausüben, **dadurch gekennzeichnet, daß** wenigstens Teile der Rastkurve (5) mit einem Dämpfungselement (15) versehen sind, derart daß die Bewegung des Rastelementes (6) in die Ausgangs- und/oder Betätigungsstellung gedämpft ist.

2. Elektrischer Schalter nach Anspruch 1, **dadurch gekennzeichnet, daß** der Schalter (1) als Wippschalter mit einem aus einer Wippe bestehenden Betätigungsorgan (4) ausgebildet ist, und daß vorzugsweise die Wippe an der Oberseite des Gehäuses (2) drehbar gelagert ist.

3. Elektrischer Schalter nach Anspruch 1 oder 2, **dadurch gekennzeichnet, daß** das Betätigungsorgan (4) drei Raststellungen aufweist, wobei es sich insbesondere beim Betätigungsorgan (4) um eine Wippe mit einer die eine Raststellung darstellenden Mittelstellung als Ausgangsstellung und zwei die weiteren Raststellungen darstellenden, jeweils alternativ von der Mittelstellung ausgehende linke und rechte Betätigungsstellungen handelt.

4. Elektrischer Schalter nach Anspruch 1, 2 oder 3, **dadurch gekennzeichnet, daß** das Betätigungsorgan (4), insbesondere die Wippe, in etwa rechteckförmig mit zwei Längs- und zwei Querseiten ausgestaltet ist, wobei die Rastkurve (5) einer Querseite des Betätigungsorgans (4) zugeordnet ist.

5. Elektrischer Schalter nach einem der Ansprüche 1 bis 4, **dadurch gekennzeichnet, daß** die Blattfeder (8) mit einem Ende im Gehäuse (2), insbesondere der Querseite des Betätigungsorgans (4) zugeordnet sowie beispielsweise in einer Aufnahme (9) im Sockel (10) des Gehäuses (2), befestigt ist, und daß vorzugsweise das andere Ende der Blattfeder (8) auskragend ausgestaltet ist sowie insbesondere mit in einer in etwa V-förmigen Nase (11) mit der Rastkurve (5) zusammenwirkt.

6. Elektrischer Schalter nach einem der Ansprüche 1 bis 5, **dadurch gekennzeichnet, daß** die insbesondere aus einem Stanz-Biege-Teil bestehende Blattfeder zwei auskragende Federelemente (8, 8') besitzt, wobei das eine Ende der beiden Federelemente (8, 8') von einem gemeinsamen, im Gehäuse (2) eingespannten Befestigungsteil (12) abgeht, und das andere, auskragende Ende der beiden Federelemente (8, 8') mit jeweils einem von zwei nebeneinanderliegenden, symmetrisch ausgestalteten Abschnitten (5, 5') der Rastkurve zusammenwirkt.

7. Elektrischer Schalter nach einem der Ansprüche 1 bis 6, **dadurch gekennzeichnet, daß** das Betätigungsorgan (4) einen Einsatz (13) aufweist, und daß die Rastkurve (5) an dem im Betätigungsorgan (4) befindlichen Einsatz (13) angeordnet ist, wobei vorzugsweise der Einsatz (13) an der dem Gehäuse (2) zugewandten Seite des Betätigungsorgans (4) befindlich ist, und wobei weiter vorzugsweise der Einsatz (13) mittels Rast- und/oder Schnappverbindungen (14), insbesondere anclipsbar, an dem Betätigungsorgan (4) befestigbar ist.

8. Elektrischer Schalter nach einem der Ansprüche 1 bis 7, **dadurch gekennzeichnet, daß** das Dämpfungselement (15) aus einem elastischen Werkstoff, beispielsweise aus Gummi, aus Kautschuk, aus einem thermoplastischen Elastomer o. dgl., insbesondere aus einem EPDM-Kautschuk, besteht.

9. Elektrischer Schalter nach einem der Ansprüche 1 bis 8, **dadurch gekennzeichnet, daß** das Dämpfungselement (15) als ein oder mehrere Stanzteile ausgebildet ist, das oder die in die Rastkurve (5) eingelegt, eingeklebt, eingeschweißt o. dgl. sind.

10. Elektrischer Schalter nach einem der Ansprüche 1 bis 9, **dadurch gekennzeichnet, daß** die Rastkurve (5) am Betätigungsorgan (4) und/oder am Einsatz (13) und das Dämpfungselement (15) in der Art eines Zwei-Komponenten-Teils hergestellt sind, wobei die Rastkurve (5) aus einem harten und das Dämpfungselement (15) aus einem weichen Kunststoff bestehen.

## Claims

1. Electric switch, in particular for a motor vehicle, such as a switch for an interior vehicle light, with a housing (2), a contact system (3) located in the housing (2), with an actuating organ (4) arranged on the housing (2) that can be moved between an initial position and at least one actuating position, whereby in the actuating position the actuating organ (4) makes a switch connection with the contact system (3), and with detent means consisting of a detent curve (5) and an elastic detent element (6) cooperating therewith, whereby the detent curve (5) is arranged on the actuating organ (4), and the detent element (6) is in the form of a leaf spring (8) secured into the housing (2), and whereby the detent means exert a locking force on the actuating organ (4) upon its movement and/or in the initial and actuating position, **characterised in that** at least parts of the detent curve (5) are provided with a damping element (15) so that the movement of the detent element (6) into the initial and/or actuating position is damped.

2. Electric switch according to claim 1, **characterised in that** the switch (1) is designed in the form of a rocker switch with an actuating organ (4) comprising a rocker, and **in that** preferably the rocker is mounted rotatably on the upper side of the housing (2).

3. Electric switch according to claim 1 or 2, **characterised in that** the actuating organ (4) has three detent positions, whereby in particular the actuating organ (4) has a rocker with a middle position representing one detent position as the initial position and a left and right actuating position either side of the middle position representing the additional detent positions.

4. Electric switch according to claim 1, 2 or 3, **characterised in that** the actuating organ (4), in particular the rocker is designed to be roughly rectangular with two longitudinal and two transverse sides, whereby the detent curve (5) is allocated to a transverse side of the actuating organ (4).

5. Electric switch according to one of claims 1 to 4, **characterised in that** the leaf spring (8) is secured at one end in the housing (2), in particular allocated to the transverse side of the actuating organ (4), and for example in a mount (9) in the base (10) of the housing (2), and **in that** preferably the other end of the leaf spring (8) is designed to be protruding and in particular with a V-shaped nose (11) cooperates with the detent curve (5).

6. Electric switch according to one of claims 1 to 5, **characterised in that** the leaf spring consisting in particular of a stamped and bent part has two protruding spring elements (8, 8'), whereby one end of the two spring elements (8, 8') comes from a common securing element (12) fixed in the housing (2), and the other protruding end of the two spring elements (8, 8') cooperates respectively with one of two adjacent, symmetrically designed sections (5, 5') of the detent curve.

7. Electric switch according to one of claims 1 to 6, **characterised in that** the actuating organ (4) has an insert (13), and that the detent curve (5) is arranged on the insert (13) located in the actuating organ (4), whereby preferably the insert (13) is located on the side of the actuating organ (4) facing the housing (2), and whereby also preferably the insert (13) can be secured by means of locking and/or snap connections (14), in particular can be clipped, onto the actuating organ (4).

8. Electric switch according to one of claims 1 to 7, **characterised in that** the damping element (15) is made of an elastic material, for example rubber, caoutchouc, a thermoplastic elastomer or the like, in particular an EPDM rubber.

9. Electric switch according to one of claims 1 to 8, **characterised in that** the damping element (15) is designed in the form of one or more stamped parts which are inserted, adhered or welded into the detent curve (5).

10. Electric switch according to one of claims 1 to 9, **characterised in that** the detent curve (5) on the actuating organ (4) and/or on the insert (13) and the damping element (15) are produced in the form of a two-component part, whereby the detent curve (5) is made from a hard plastic and the damping element (15) from a soft plastic.

## Revendications

1. Commutateur électrique, en particulier pour un véhicule automobile, tels que des commutateurs pour un éclairage intérieur d'un véhicule automobile, comprenant un boîtier (2), un système de contact (3) situé dans le boîtier (2), un organe d'actionnement (4) disposé sur le boîtier (2) et mobile entre une position initiale et au moins une position d'actionnement, l'organe d'actionnement (4) agissant sur le système de contact (3) par commutation dans la position d'actionnement, avec des moyens d'encliquetage composés d'une courbe d'encliquetage (5) et d'un élément d'encliquetage élastique (6) coopérant avec celle-ci, la courbe d'encliquetage (5) étant disposée sur l'organe d'actionnement (4), l'élément d'encliquetage (6) étant réalisé sous la forme d'un ressort à lames (8) fixé dans le boîtier (2), et les moyens d'encliquetage exerçant une force d'encliquetage sur l'organe d'actionnement (4) lors de son déplacement et/ou dans la position initiale et la position d'actionnement,
**caractérisé en ce qu'**
au moins des parties de la courbe d'encliquetage (5) sont dotées d'un élément d'amortissement (15) pour amortir le mouvement de l'élément d'encliquetage (6) dans la position initiale et/ou d'actionnement.

2. Commutateur électrique selon la revendication 1,
**caractérisé en ce que**
le commutateur (1) est un interrupteur à bascule comprenant un organe d'actionnement (4) composé d'une bascule, la bascule étant de préférence montée en rotation sur la face supérieure du boîtier (2).

3. Commutateur électrique selon la revendication 1 ou 2,
**caractérisé en ce que**
l'organe d'actionnement (4) présente trois positions d'encliquetage, et l'organe d'actionnement (4) est en particulier une bascule comprenant une position médiane représentant une position d'encliquetage en tant que position initiale et deux positions d'actionnement gauche et droite, représentant les autres positions d'encliquetage et partant à chaque fois de la position médiane de manière alternée.

4. Commutateur électrique selon la revendication 1, 2 ou 3,
**caractérisé en ce que**
l'organe d'actionnement (4), en particulier la bascule, est approximativement rectangulaire et muni de deux cotés longitudinaux et deux cotés transversaux, la courbe d'encliquetage (5) étant associée à un côté transversal de l'organe d'actionnement (4).

5. Commutateur électrique selon l'une des revendications 1 à 4,
**caractérisé en ce que**
le ressort à lames (8) est fixé par une extrémité dans le boîtier (2), en particulier associé au côté transversal de l'organe d'actionnement (4) et, par exemple, dans un logement (9) ménagé dans le culot (10) du boîtier (2), et de préférence l'autre extrémité du ressort à lames (8) est en saillie et coopère en particulier avec la courbe d'encliquetage (5) par un nez approximativement en forme de V (11).

6. Commutateur électrique selon l'une des revendications 1 à 5,
**caractérisé en ce que**
le ressort à lames composé en particulier d'une pièce d'estampage flexible comporte deux éléments de ressort en saillie (8, 8'), l'une des extrémités des deux éléments de ressort (8, 8') part d'une pièce de fixation (12) commune et contrainte dans le boîtier (2) et l'autre extrémité en saillie des deux éléments de ressort (8, 8') coopère à chaque fois avec une des deux parties (5, 5') de la courbe d'encliquetage, symétriques et juxtaposées.

7. Commutateur électrique selon l'une des revendications 1 à 6,
**caractérisé en ce que**
l'organe d'actionnement (4) présente un insert (13) et la courbe d'encliquetage (5) est disposée sur l'insert (13) situé dans l'organe d'actionnement (4), l'insert (13) se trouvant de préférence sur le côté de l'organe d'actionnement (4) qui est opposé au boîtier (2), et l'insert (13) pouvant être encore de préférence fixé sur l'organe d'actionnement (4) au moyen de liaisons à encliquetage et/ou par enclipsage (14), en particulier de manière enclipsable.

8. Commutateur électrique selon l'une des revendications 1 à 7,
**caractérisé en ce que**
l'élément d'amortissement (15) est composé d'une matière élastique, par exemple en gomme, en caoutchouc, en élastomère thermoplastique, ou similaire, en particulier en caoutchouc EPDM.

9. Commutateur électrique selon l'une des revendications 1 à 8,
**caractérisé en ce que**
l'élément d'amortissement (15) est réalisé sous la forme d'une ou de plusieurs pièces d'estampage, qui est ou sont installée(s), collée(s), soudée(s) ou similaire dans la courbe d'encliquetage (5).

10. Commutateur électrique selon l'une des revendications 1 à 9,
**caractérisé en ce que**
la courbe d'encliquetage (5) sur l'organe d'actionnement (4) et/ou sur l'insert (13) et l'élément d'amortissement (15) sont réalisés sous la forme d'un élément à deux composants, la courbe d'encliquetage (5) étant composée d'une matière plastique dure et l'élément d'amortissement (15) d'une matière plastique molle.
